# EUROPÄISCHE PATENTSCHRIFT

(11) **EP 0 513 037 B1**
(45) Veröffentlichungstag und Bekanntmachung des Hinweises auf die Patenterteilung: **28.09.1994**
(21) Anmeldenummer: 91902298.8
(22) Anmeldetag: 21.01.1991
(51) Int. Cl.: F02M 51/08

(54) **ELEKTROMAGNETISCH BETÄTIGBARES VENTIL**
ELECTROMAGNETICALLY OPERATED VALVE
SOUPAPE A COMMANDE ELECTROMAGNETIQUE

(30) Priorität: 03.02.1990 DE 4003228
(43) Veröffentlichungstag der Anmeldung: 19.11.1992
(62) Teilanmeldung aus: 94101334.4
(73) Patentinhaber: ROBERT BOSCH GMBH, 70442 Stuttgart (DE)
(72) Erfinder: ROMANN, Peter, D-7000 Stuttgart 30 (DE); REITER, Ferdinand, D-7145 Markgroeningen 2 (DE); BABITZKA, Rudolf, D-7141 Kirchberg-Neuhof (DE)
(86) Internationale Anmeldenummer: DE9100050
(87) Internationale Veröffentlichungsnummer: WO9111611

(56) Entgegenhaltungen:
- EP-A- 0 051 009
- DE-A- 3 825 135
- GB-A- 2 212 982

## Beschreibung

### Stand der Technik

Die Erfindung geht aus von einem elektromagnetisch betätigbaren Ventil nach der Gattung des Patentanspruchs 1.

In der DE-A-38 25 135 ist bereits ein elektromagnetisch betätigbares Ventil vorgeschlagen worden, bei dem zumindest ein Teil des Ventils von einer Kunststoffummantelung umschlossen wird und an die ein elektrischer Anschlußstecker angeformt ist. Je nach Ausführungsform des elektrischen Anschlußsteckers sind aber verschiedene Ventilumspritzungswerkzeuge erforderlich. Dies verhindert eine kostengünstige flexible Montage.

Bekannt ist gemäß der GB-A-2 212 982 ebenfalls ein Ventil, dessen Magnetspule mit einer Kunststoffumspritzung versehen ist und die vom metallenen Ventilgehäuse umgeben wird. Anschlußpins der Magnetspule ragen aus dem Ventilgehäuse heraus und werden von einer den Anschlußstecker bildenden Kunststoffummantelung umschlossen.

### Vorteile der Erfindung

Das erfindungsgemäße Ventil mit den kennzeichnenden Merkmalen des Patentanspruchs 1 hat demgegenüber den Vorteil einer einfachen Herstellung und Montage, was eine kostengünstige Serienfertigung erlaubt, da für verschiedene Ausführungsformen des elektrischen Anschlußsteckers nur noch ein Ventilumspritzungswerkzeug erforderlich ist. Als Folge ergibt sich eine größere Flexibilität bei der Montage. Als weiterer Vorteil ist eine gute Handhabbarkeit des aus Magnetspule und elektrischem Anschlußstecker bestehenden Kunststoffspritzteiles zu nennen.

Durch die in den abhängigen Ansprüchen aufgeführten Maßnahmen sind vorteilhafte Weiterbildungen und Verbesserungen des im Patentanspruch 1 angegebenen Ventils möglich.

Besonders vorteilhaft ist es, am Umfang des zulaufseitigen Endes des Brennstoffeinlaßstutzens eine Ringnut vorzusehen, deren radial sich erstreckende Seitenflächen durch die einen Teil des Ventils umschließende Kunststoffummantelung und deren Nutgrund durch den Umfang des Brennstoffeinlaßstutzens gebildet wird.

Vorteilhaft ist es auch, wenn zwischen der Stirnfläche des dem Anker zugewandten Kernendes und einer Schulter des Zwischenteiles ein axialer Spalt gebildet ist, in dem durch Einklemmen eine, einen Restluftspalt zwischen der zulaufseitigen Stirnseite des Ankers und dem Kernende bildende, den Hub des Ventilschließkörpers beim Öffnungsvorgang des Ventils begrenzende nichtmagnetische Anschlagscheibe angeordnet ist.

Es ist ebenfalls vorteilhaft, wenn der Brennstoffeinlaßstutzen über seine gesamte Länge einen konstanten Außendurchmesser aufweist.

Besonders vorteilhaft ist es, wenn der zylinderförmige Ventilsitzkörper einen konstanten Außendurchmesser aufweist.

Ein Ventil mit den Merkmalen des Patentanspruchs 6 ermöglicht eine kompakte kurze Bauform des Ventils.

### Zeichnung

Ein Ausführungsbeispiel der Erfindung ist in der Zeichnung vereinfacht dargestellt und in der nachfolgenden Beschreibung näher erläutert. Es zeigen Figur 1 ein Ausführungsbeispiel eines erfindungsgemäß ausgestalteten Ventils und Figur 2 das aus Magnetspule und elektrischem Anschlußstecker bestehende eigenständige Kunststoffspritzteil.

### Beschreibung des Ausführungsbeispiels

Das in der Figur 1 beispielsweise dargestellte elektromagnetisch betätigbare Ventil in Form eines Einspritzventils für Brennstoffeinspritzanlagen von Brennkraftmaschinen hat einen von einer Magnetspule 4 umgebenen als Kern dienenden Brennstoffeinlaßstutzen 1, der zur bestmöglichen Raumausnutzung über seine gesamte Länge einen konstanten, beispielsweise mittels Centerless-Schleifen ausgebildeten Außendurchmesser aufweist. Die Magnetspule 4 mit einem Spulenkörper 2 ist, wie in der Figur 2 dargestellt, mit einer Kunststoffumspritzung 7 versehen, wobei zugleich ein elektrischer Anschlußstecker 21 mitangespritzt wird, so daß sich ein die Magnetspule 4 und den Anschlußstecker 21 beinhaltendes eigenständiges Kunststoffspritzteil ergibt. Die in radialer Richtung einen gestuften Spulenkörper 2 mit einer in radialer Richtung gestuften Bewicklung 13 aufweisende Magnetspule 4 ermöglicht in Verbindung mit dem einen konstanten Außendurchmesser aufweisenden Brennstoffeinlaßstutzen 1 einen kurzen und kompakten Aufbau des Einspritzventils, wie anschließend erläutert wird.

Mit einem unteren Kernende 3 des Brennstoffeinlaßstutzens 1 ist konzentrisch zu einer Ventillängsachse 5 dicht ein rohrförmiges metallenes Zwischenteil 6 durch Schweißen verbunden und übergreift dabei mit einem oberen Zylinderabschnitt 41 das Kernende 3 teilweise axial. Der gestufte Spulenkörper 2 übergreift teilweise den Brennstoffeinlaßstutzen 1 und mit einer Stufe 42 größeren Durchmessers den Zylinderabschnitt 41 des Zwischenteils 6. Das Zwischenteil 6 ist an seinem dem Brennstoffeinlaßstutzen 1 abgewandten Ende mit einem unteren Zylinderabschnitt 43 versehen, der ein rohrförmiges Verbindungsteil 14 übergreift und mit diesem durch Schweißen dicht verbunden ist. In das stromabwärts liegende Ende des Verbindungsteils 14 ist ein zylinderförmiger Ventilsitzkörper 8 durch Schweißen dicht montiert. Die Aneinanderreihung von Brennstoffeinlaßstutzen 1, Zwischenteil 6, Verbindungsteil 14 und Ventilsitzkörper 8 stellt somit eine starre metallene Einheit dar. Der Ventilsitzkörper 8 weist einen konstanten, beispielsweise mittels Centerless-Schleifen ausgebildeten Außendurchmesser auf, so daß der Ventilsitzkörper 8 vollständig in das Verbindungsteil 14 eingesetzt werden kann und durch die längere Überdeckung eine bessere Dichtheit zwischen Ventilsitzkörper 8 und der Innenbohrung 30 des Verbindungsteiles 14 erzielt wird.

Eine in eine Strömungsbohrung 19 des Brennstoffeinlaßstutzens 1 eingeschobene, in Längsrichtung einen Schlitz 31 aufweisende Einstellhülse 20, die beispielsweise aus gerolltem Federstahlblech ausgeformt ist, dient zur Einstellung der Federvorspannung einer an der Einstellhülse 20 anliegenden Rückstellfeder 32, die sich stromabwärts an einem Verbindungsrohr 11 abstützt. Mit dem der Rückstellfeder 32 zugewandten Ende des Verbindungsrohres 11 ist durch Schweißen ein rohrförmiger Anker 12 verbunden, der durch einen Führungsbund 15 des Zwischenteils 6 geführt wird. Am anderen Ende des Verbindungsrohres 11 ist mit diesem ein mit dem Ventilsitz 9 des Ventilsitzkörpers 8 zusammenwirkender Ventilschließkörper 10 beispielsweise durch Löten oder Schweißen verbunden, der beispielsweise als Kugel ausgebildet ist. Stromabwärts des Ventilsitzes 9 ist im Ventilsitzkörper 8 wenigstens eine, beispielsweise durch Erodieren geformte Abspritzöffnung 33 ausgebildet. Die Schweißnaht 35 zwischen Ventilsitzkörper 8 und Verbindungsteil 14 ist von der/den Abspritzöffnung/en 33 und vom Ventilsitz 9 relativ weit entfernt, so daß eine Mengenbeeinflussung und Undichtheit durch einen aufgrund der beim Schweißen auftretenden hohen Temperaturen erfolgenden Verzug des Ventilsitzkörpers 8 wirkungsvoll verhindert wird.

Zwischen der Stirnfläche 23 des dem Anker 12 zugewandten Kernendes 3 und einer zum oberen Zylinderabschnitt 41 führenden Schulter 24 des Zwischenteiles 6 ist ein axialer Spalt 29 gebildet, in dem durch Einklemmen eine, einen Restluftspalt zwischen der zulaufseitigen Stirnseite 26 des Ankers 12 und der Stirnfläche 23 des Kernendes 3 bildende, den Hub des Ventilschließkörpers 10 beim Öffnungsvorgang des Ventils begrenzende nichtmagnetische Anschlagscheibe 27 angeordnet ist. Die geklemmte Anschlagscheibe 27 schützt die Stirnfläche 23 des Kernendes 3 wegen ihrer größeren Biegesteifigkeit besser vor Verschleiß als eine lose Scheibe, bei der die Gefahr des Verkantens und des ungleichmäßigen Anschlagens besteht.

Die Magnetspule 4 ist von wenigstens einem, im Ausführungsbeispiel als Bügel ausgebildeten, als ferromagnetisches Element dienenden Leitelement 16 umgeben, das sich in axialer Richtung über die gesamte Länge der Magnetspule 4 erstreckt und die Magnetspule 4 in Umfangsrichtung wenigstens teilweise umgibt und mit seinem einen Ende am Brennstoffeinlaßstutzen 1 und mit seinem anderen Ende am Verbindungsteil 14 anliegt und mit diesen z. B. durch Verschweißen verbunden ist.

Ein Teil des Ventils ist von einer Kunststoffummantelung 18 umschlossen, die sich vom Brennstoffeinlaßstutzen 1 ausgehend axial über die Magnetspule 4 mit Anschlußstecker 21 und das wenigstens eine Leitelement 16 erstreckt und dabei sich radial erstreckende Seitenflächen einer am Umfang des zulaufseitigen Endes 44 des Brennstoffeinlaßstutzens 1 vorgesehenen Ringnut 25 bildet. Der Nutgrund der beispielsweise einen Dichtring 45 aufweisenden Ringnut 25 wird durch den Umfang des Brennstoffeinlaßstutzens 1 ausgebildet. Die Kunststoffummantelung 18 greift am zulaufseitigen Ende 44 des Brennstoffeinlaßstutzens 1 in eine Haltenut 46.

Die beschriebene Kunststoffumspritzung 7 der Magnetspule 4 in Verbindung mit dem zugleich angespritzten Anschlußstecker 21 erlaubt eine hohe Flexibilität bei der Montage verschieden ausgebildeter Ventile, da für verschieden ausgeführte Anschlußstecker 21 und Magnetspulen 4 zur Erzeugung der Kunststoffummantelung 18 nur ein Umspritzungswerkzeug erforderlich ist. Die den in radialer Richtung gestuften Spulenkörper 2 mit der in radialer Richtung gestuften Bewicklung 13 aufweisende Magnetspule 4 ermöglicht eine kompakte und kurze Bauform des Ventils, indem sie den oberen Zylinderabschnitt 41 des Zwischenteils 6 überragt und damit eine Verschachtelung der einzelnen Teile bewirkt.

## Patentansprüche

1. Elektromagnetisch betätigbares Ventil, insbesondere Einspritzventil für Brennstoffeinspritzanlagen von Brennkraftmaschinen, mit einem von einer Magnetspule (4) umgebenen, als Kern dienenden Brennstoffeinlaßstutzen (1), mit einem Anker (12), durch den ein mit einem festen Ventilsitz (9) zusammenwirkender Ventilschließkörper (10) betätigbar ist, mit einem rohrförmigen metallenen Zwischenteil (6), das mit seinem einen Ende mit einem, dem Anker (12) zugewandten Kernende (3) des Brennstoffeinlaßstutzens (1) und mit seinem anderen Ende mit einem rohrförmigen Verbindungsteil (14) dicht verbunden ist, mit einem den festen Ventilsitz (9) aufweisenden, an dem Verbindungsteil (14) an seinem dem Zwischenteil (6) abgewandten Ende befestigten, metallenen Ventilsitzkörper (8), mit wenigstens einem als Bügel ausgebildeten und als ferromagnetisches Element dienenden Leitelement (16), das sich in axialer Richtung über die gesamte Länge der Magnetspule (4) erstreckt und die Magnetspule (4) in Umfangsrichtung wenigstens teilweise umgibt, mit einer zumindest einen Teil des Ventils umschließenden Kunststoffummantelung (18), und mit einem elektrischen Anschlußstecker (21), dadurch gekennzeichnet, daß die Magnetspule (4) von einer zugleich den elektrischen Anschlußstecker (21) bildenden Kunststoffumspritzung (7) umschlossen ist, so daß die Magnetspule (4) zusammen mit dem Anschlußstecker (21) als ein eigenständiges Kunststoffspritzteil ausgestaltet und zusätzlich von der Kunststoffummantelung (18) umschlossen ist.

2. Ventil nach Anspruch 1, dadurch gekennzeichnet, daß am Umfang des zulaufseitigen Endes (44) des Brennstoffeinlaßstutzens (1) eine Ringnut (25) vorgesehen ist, deren radial sich erstreckende Seitenflächen durch die einen Teil des Ventils umschließende Kunststoffummantelung (18) und deren Nutgrund durch den Umfang des Brennstoffeinlaßstutzens (1) gebildet wird.

3. Ventil nach Anspruch 1 oder 2, dadurch gekennzeichnet, daß zwischen einer Stirnfläche (23) des dem Anker (12) zugewandten Kernendes (3) und einer Schulter (24) des Zwischenteils (6) ein axialer Spalt (29) gebildet ist, in dem durch Einklemmen eine, einen Restluftspalt zwischen der zulaufseitigen Stirnseite (26) des Ankers (12) und dem Kernende (3) bildende, den Hub des Ventilschließkörpers (10) beim Öffnungsvorgang des Ventils begrenzende nichtmagnetische Anschlagscheibe (27) angeordnet ist.

4. Ventil nach einem der Ansprüche 1 bis 3, dadurch gekennzeichnet, daß der Brennstoffeinlaßstutzen (1) über seine gesamte Länge einen konstanten Außendurchmesser aufweist.

5. Ventil nach einem der Ansprüche 1 bis 4, dadurch gekennzeichnet, daß der Ventilsitzkörper (8) einen konstanten Außendurchmesser aufweist.

6. Ventil nach Anspruch 1, dadurch gekennzeichnet, daß die Magnetspule (4) einen in radialer Richtung gestuften Spulenkörper (2) mit einer in radialer Richtung gestuften Bewicklung (13) aufweist.

## Claims

1. An electromagnetically operated valve, in particular fuel injection valve for fuel injection systems of internal combustion engines, having a fuel-inlet pipe (1) which is surrounded by a magnetic coil (4) and serves as a core, having an armature (12) by means of which a valve closing element (10) which interacts with a fixed valve seat (9) can be operated, having a tubular metal inter-mediate part (6) which is tightly connected by one of its ends to one end (3) of the core of the fuel-inlet pipe (1), which end (3) faces the armature (12) and is tightly connected by its other end to a tubular connecting part (14), having a metal valve seat element (8) which has the fixed valve seat (9) and is attached to the connecting part (14) at its end facing away from the intermediate part (6), having at least one conduction element (16) which is constructed as a bracket, serves as a ferromagnetic element, extends in the axial direction over the entire length of the magnetic coil (4) and at least partially surrounds the magnetic coil (4) in the circumferential direction, having a plastic shell (18) which encloses at least part of the valve, and having an electric plug (21), wherein the magnetic coil (4) is enclosed by an injection-molded plastic part (7) which at the same time forms the electric plug (21), so that the magnetic coil (4) is formed together with the plug (21) as an independent injection-molded plastic part and is additionally enclosed by the plastic shell (18).

2. The valve as claimed in claim 1, wherein an annular groove (25) is provided at the circumference of the supply-side end (44) of the fuel-inlet pipe (1), its regularly extending side faces being formed by the plastic shell (18) which encloses part of the valve and its groove base being formed by the circumference of the fuel-inlet pipe (1).

3. The valve as claimed in claim 1 or 2, wherein an axial gap (29) is formed between one end face (23) of the end (3) of the core facing the armature (12) and one shoulder (24) of the intermediate part (6), in which gap (29) a non-magnetic stop plate (27), which forms a residual air gap between the supply-side end side (26) of the armature (12) and the end (3) of the core and which bounds the stroke of the valve closing element (10) during the opening process of the valve, is arranged by clamping.

4. The valve as claimed in claims 1 to 3, wherein the fuel-inlet pipe (1) has a constant external diameter over its entire length.

5. The valve as claimed in claims 1 to 4, wherein the valve seat element (8) has a constant external diameter.

6. The valve as claimed in claim 1, wherein the magnetic coil (4) has a coil element (2) which is stepped in the radial direction and has a winding (13) which is stepped in the radial direction.

## Revendications

1. Soupape à commande électromagnétique, notamment soupape d'injection pour installation d'injection de carburant de moteurs à combustion interne, avec une tubulure d'admission de carburant (1) entourée par une bobine magnétique (4) et jouant le rôle de noyau, avec une armature (12) grâce à laquelle un corps de fermeture de soupape (10) coopérant avec un siège de soupape fixe (9) est susceptible d'être actionné, avec une partie métallique intermédiaire (6) en forme de tube qui, par une de ses extrémités est assemblée de façon étanche avec une extrémité (3), tournée vers l'armature (12), de la tubulure d'admission de carburant (1) et qui par son autre extrémité est assemblée de façon étanche avec une pièce d'assemblage (14) en forme de tube, avec un corps métallique de siège de soupape (8) comportant le siège de soupape fixe (9) et fixé à la partie d'assemblage (14) à l'extrémité de celle-ci opposée à la partie intermédiaire (6), avec au moins un élément conducteur (16) revêtant la forme d'une tôle recourbée et jouant le rôle d'élément ferromagnétique, qui s'étend en direction axiale au-delà de la longueur totale de bobine magnétique (4) et entoure cette bobine magnétique (4) au moins partiellement en direction périphérique, avec une enveloppe en matière plastique (18) entourant tout au moins une partie de la soupape, et avec une fiche de raccordement électrique (21), soupape caractérisée en ce que la bobine magnétique (4) est entourée par injection d'un revêtement en matière plastique (7) formant en même temps la fiche de raccordement électrique (21), de sorte que la bobine magnétique (4) conjointement avec la fiche de raccordement (21) est conçue sous la forme d'une pièce autonome moulée par injection et est en outre entourée par l'enveloppe (18) en matière plastique.

2. Soupape selon la revendication 1, caractérisée en ce qu'à la périphérie de l'extrémité côté arrivée (44) de la tubulure d'admission de carburant (1), est prévue une gorge annulaire (25) dont les surfaces latérales s'étendant radialement sont formées par l'enveloppe en matière plastique (18) entourant une partie de la soupape, et dont le fond est formé par la périphérie de la tubulure d'admission de carburant (1).

3. Soupape selon la revendication 1 ou la revendication 2, caractérisée en ce qu'entre une face frontale (23) de l'extrémité du noyau (3) tournée vers l'armature (12) et un épaulement (24) de la pièce intermédiaire (6) est ménagé un interstice axial (29) dans lequel est disposée par pincement une rondelle non magnétique de butée (27) formant un entrefer d'air résiduel entre la face frontale côté arrivée (26) de l'armature (12) et l'extrémité du noyau (3), et limitant la course du corps de fermeture de soupape (10) lors du processus d'ouverture de la soupape.

4. Soupape selon une des revendications 1 à 3, caractérisée en ce que la tubulure d'admission de carburant (1) a sur toute sa longueur un diamètre externe constant.

5. Soupape selon une des revendications 1 à 4, caractérisée en ce que le corps de siège de soupape (8) a un diamètre externe constant.

6. Soupape selon la revendication 1, caractérisée en ce que la bobine magnétique (4) comporte un corps de bobine (2) étagé en direction radiale avec un enroulement (13) étagé en direction radiale.
